# EUROPÄISCHE PATENTSCHRIFT

(11) **EP 1 867 820 B1**
(45) Veröffentlichungstag und Bekanntmachung des Hinweises auf die Patenterteilung: **03.06.2009**
(21) Anmeldenummer: 07405117.8
(22) Anmeldetag: 12.04.2007
(51) Int. Cl.: E05C 19/16, F16P 3/08

(54) **Überwachbare Zuhalteeinrichtung**
Closing device which can be monitored
Dispositif de maintien pouvant être surveillé

(30) Priorität: 01.06.2006 CH 8802006
(43) Veröffentlichungstag der Anmeldung: 19.12.2007
(73) Patentinhaber: Pilz Auslandsbeteiligungen GmbH, 73760 Ostfildern (DE)
(72) Erfinder: Schmid, Max, 7323 Wangs (CH)
(74) Vertreter: Walder, Martin Bernhard

(56) Entgegenhaltungen:
- EP-A- 1 426 319
- EP-A- 1 510 639
- WO-A-03/012998
- DE-U1- 20 306 708
- GB-A- 2 205 603
- JP-A- 7 220 594

## Beschreibung

Die Erfindung betrifft eine überwachbare Zuhalteeinrichtung mit einem Elektromagneten und einem zum Elektromagneten passenden Joch zum Zuhalten eines zur Sicherheit geschlossen zu haltenden Teils, und mit einem Sensor zur Überwachung des Zustands der Zuhalteeinrichtung.

Aus der DE 203 06 708 U1 ist eine Zugangsschutzeinrichtung bekannt, die ein magnetisierbares Joch an einem beweglichen Teil und einen mit dem Joch schliessbaren Elektromagneten an einem feststehenden Teil umfasst. Die Zugangsschutzeinrichtung ist zudem mit einer Sensoreinheit versehen, die ein hochfrequentes Signal aussenden und empfangen kann. Am beweglichen Teil ist ein Antwortsender vorhanden. Ferner ist ein Magnetfeldsensor vorhanden, der benachbart zu einer Kontaktfläche zwischen dem Magneten und dem Joch angeordnet ist. Diese zu einer Kontaktfläche benachbarte Anordnung ermöglicht aufgrund des dort am stärksten auftretenden Streufeldes eine genaue Erfassung der vom Magneten tatsächlich ausgeübten Zuhaltekraft. Bereits ein kleiner Luftspalt wird aufgrund er Streuung erkannt.

Es wird demzufolge das magnetische Feld ausserhalb des Magnetkreises im Bereich zwischen Magnetkern und Joch mittels eines Magnetfeldsensors gemessen. Sind Magnetkern und Joch nahe beisammen, ist das gemessene Magnetfeld klein. Sind die Magnetkern und Joch jedoch von einander getrennt, wird das gemessene Magnetfeld grösser. Der Nachteil dieser Anordnung ist, dass das Magnetfeld auch klein ist, falls die Magnetspule nicht erregt ist. Ein weiterer Nachteil ist, dass ein von Magnetspule und von Kern getrennter Magnetfeldsensor separat montiert zu werden braucht.

Aus der GB 2 205 603 A ist ein Haltemagnet für Schranktüren bekannt. Das Haltemagnet ist mit zwei Permanentmagneten bestückt, die an ihren Polen mit je einer nach hinten und vorne überstehenden Weicheisenplatte versehen sind. Diese Weicheisenplatten stehen auf der Vorderseite je an zwei Stellen durch ein Gehäuse hindurch, und können einen jochartige Weicheisenstab anziehen, der an einer Schranktüre befestigt ist. Der jochartige Weicheisenstab verbindet lediglich einen Pol des einen Permanentmagneten mit einem Pol des anderen Permanentmagneten. Die jeweils gegenüberliegenden Pole der beiden Magneten sind bei geschlossener Türe lediglich nahe des jochartigen Weicheisenstabs angeordnet. Ein Reedschalter erstreckt sich von einem der beiden durch den jochartige Weicheisenstab zusammenschliessbaren Pole zum andern. In geöffnetem Zustand der Türe ist der jochartige Weicheisenstab ausserhalb des Einflussbereichs der beiden Permanentmagnete. Diese beiden Permanentmagnete vermögen dann den Reedschalter zu betätigen, so dass ein Licht im Schrank eingeschaltet wird. Bei geschlossener Türe sind die Permanentmagnete jedoch nicht mehr ausreichend stark, um den Reedschalter zu betätigen.

In einer alternativen Ausführungsform ist der Reedschalter so angeordnet, dass er öffnet, wenn der Weicheisenstab von den Polen entfernt wird, und schliesst, wenn der Weicheisenstab die Pole verbindet. Solche Ausführungsformen können zum Schalten von Lichtern, Radios, Musikanlagen, Alarmglocken, oder Positionssensoren verwendet werden. Anstelle von Permanentmagneten können auch Elektromagnete verwendet werden.

Aus der JP-A- 7220594 ist ein magnetischer Näherungsschalter bekannt, der aus zwei nebeneinander angeordneten und entgegengesetzt gepolten Permanentmagneten und einem Reedschalter besteht. Der Reedschalter erstreckt sich in Längsrichtung vom einen Pol des einen Magneten zum andern Pol des anderen Magneten. Auf der dem Reedschalter gegenüberliegenden Seite der beiden Permanentmagnete ziehen diese eine Türe, eine Deckel oder dergleichen von beispielsweise einem Kopiergerät an. Ist die Türe geschlossen, sind die beiden nebeneinander liegenden Pole der Permanentmagnete mit einer Art Joch überbrückt. Dadurch entsteht auf der Seite des Reedschalters ein stärkeres Magnetfeld zwischen den dortigen Polen, so dass der Reedschalter auf das Magnetfeld anspricht. Mit dem Reedschalter kann daher detektiert werden, ob der Deckel von den beiden Magneten gehalten ist oder nicht.

Um eine geringe Baugrösse erreichen zu können, wird vorschlagen, den einen der beiden Permanentmagnete aus isotropem, den andern aus anisotropem Material zu fertigen und einen Eisenrückschluss vorzusehen. Dies erlaube es, den Reedschalter sehr nahe am Eisenrückschluss anzuordnen.

Ein Nachteil dieser bekannten, eine Haltekraft generierenden Näherungssensoren besteht darin, dass zwei Magnete erforderlich sind, und dass sie mit geringen Haltekräften auskommen müssen, um den Reedschalter nicht auch im geöffneten Zustand zu betätigen.

Es ist daher Aufgabe der Erfindung, eine ein- und ausschaltbare Zuhalteeinrichtung zu schaffen, die grosse Haltekräfte entwickeln kann und mit beispielsweise einem Reedkontakt oder einem anderen auf ein Magnetfeld ansprechenden elektrischen oder elektronischen Schaltelement überwacht werden kann. Die Überwachung soll anzeigen, ob die Zuhalteeinrichtung geschlossen und eingeschaltet ist und die geforderte Haltekraft erreicht ist oder ob sie offen ist.

Erfindungsgemäss wird die Aufgabe durch den Gegenstand des unabhängigen Anspruchs gelöst.

Eine erfindungsgemässe Zuhalteeinrichtung ist mit einem Elektromagneten und mit einem auf ein magnetisches Feld ansprechenden, elektrischen oder elektronischen Schaltelement zur Überwachung des Magnetfeldes im Magnetkreis ausgerüstet. Der Elektromagnet weist einen Kern, eine Spule und ein den Magnetkreis des Elektromagneten schliessendes und vom Kern entfernbares Joch auf. Bei dieser Zuhalteeinrichtung greift das Schaltelement den Kern oder das Joch an zwei in Längsrichtung des Magnetflusses voneinander beabstandeten Stellen ab. Dadurch wird ein Wert erfasst, welcher dem Abfall der elektrischen Durchflutung über die Länge des abgegriffenen Abschnitts entspricht. Diese Abfall der elektrischen Durchflutung ist abhängig von der Luftspaltweite zwischen Joch und Kern.

Das Schaltelement ist vorzugsweise ein Reedschalter, der in Längsrichtung zum Magnetkreis im oder am Kern oder im oder am Joch angeordnet ist. Diese Ausbildung des Schaltelements hat den Vorteil der kleinen Abmessungen des Schalters und von Unempfindlichkeit gegenüber Umwelteinflüssen. Die Bauweise der Zuhalteeinrichtung kann entsprechend kompakt und einfach sein.

Für andere Anwendungen ist das Schaltelement jedoch bevorzugt ein Relais. Der Antrieb des Relais umfasst einen Magnetkreis mit u-förmigem Kern und einem den Magnetkreis schliessenden, beweglichen Anker, und weist einen durch den Anker betätigten Betätigungskamm auf. Dabei ist der Kern des Relais über eine Strecke parallel zum Kern oder Joch des Elektromagneten geführt und greift daher an den Endstellen dieser Strecke den Magnetfluss ab. Somit kann auch mit dieser Anordnung der Abfall der elektrische Durchflutung über diese Strecke gemessen werden.

In einer dritten Ausführungsform der Erfindung ist das Schaltelement ein Hall-Sensor.

Aufgrund der kleinen Abmessungen des Hallsensors ist es bei diesem notwendig, dass das Schaltelement zwischen zwei Armen eines magnetisierbaren Materials angeordnet ist, die an voneinander beabstandeten Stellen mit dem Kern oder dem Joch verbunden sind, oder zwischen einem Arm und einer von der Verbindungsstelle dieses Arm entfernten Stelle am Kern. Diese Anordnung ist jedoch auch bei den anderen Schaltelementen möglich, um einen grössere magnetischen Widerstand zwischen den beiden Abgreifstellen am Magnetkern/Joch zu erhalten. Der grössere Widerstand ergibt eine grössere magnetische Kraft im Schaltelement. Auch der U-förmige Kern des Relais bildet eigentlich einen solchen Arm.

Diese Schaltelemente sind zweckmässigerweise an eine Elektronik angeschlossen, die die Funktionen der Zuhalteeinrichtung überwacht, steuert oder regelt und die Signale des Schaltelements interpretiert.

Kurzbeschreibung der Figuren:
- Fig. 1: zeigt eine erfindungsgemässe Zuhalteeinrichtung mit an verschiedenen Orten am Kern und am Joch platzierten, unterschiedlichen Schaltelementen in einem schematischen Querschnitt, um die verschiedenen Möglichkeiten an einer einzigen Darstellung zu illustrieren.
- Fig. 2: zeigt eine Schemadarstellung des magnetkreises in Kern, Joch und Luftspalt.
- Fig. 3: zeigt die Durchflutung im Kern in Abhängigkeit von der Luftspaltweite als Kurve dargestellt.

In Figur 1 ist eine Zuhalteeinrichtung 11 mit mehreren Schaltelementen dargestellt. Diese Mehrzahl von unterschiedlichen Schaltelementen ist zur Veranschaulichung dargestellt. Bei wirtschaftlichen Ausführungsbeispielen wird in der Regel lediglich eines dieser Schaltelemente vorhanden sein, wobei vielleicht in doppelter Ausführung.

Die Zuhalteeinrichtung 11 weist einen Elektromagneten 13 auf, der eine Spule 15 um einen Kern 17 und ein Joch 19 besitzt. Die Spule ist an eine (nicht dargestellte) Stromquelle anschliessbar, um den Elektromagneten zu betreiben. Der Kern 17 des Elektromagneten bildet einen "Topf" mit "Centerpole". Mit solchen Magneten werden sehr hohe Magnetkräfte zwischen dem Kern 17 und dem Joch 19 erreicht. Für eine Zuhalteeinrichtung sind Zuhaltekräfte von ca. 50 bis 200 kg zweckmässig, um das Öffnen einer zugehaltenen Türe zuverlässig zu verhindern.

Im Zentrumskern dieses Magneten 13 ist ein Bohrung 21 vorhanden, in der ein Reedschalter angeordnet ist. Dieser Reedschalter ist lediglich dann aktivierbar durch die Spule, wenn das Joch geschlossen ist und daher eine hohe elektrische Durchflutung im Kern vorhanden ist.

Bei der elektromagnetischen Zuhalteeinrichtung 11 erzeugt die Spule 15 eine elektrische Durchflutung Θ. Diese elektrische Durchflutung Θ konzentriert sich auf Grund seiner magnetischen Eigenschaften vor allem in Kern 17 und Joch 19. Liegt das Joch 19 ohne Luftspalt s auf dem Kern 17, ist die elektrische Durchflutung Θ gleichmässig im Magnetkreis verteilt. Schon bei einem kleinen Luftspalt s wird die Durchflutung Θ im Eisen kleiner, im Luftspalt steigt sie jedoch an. Die Summe der elektrischen Durchflutung Θ im Eisen und im Luftspalt ist konstant und durch den elektrischen Strom I, der durch die Spule 15 geleitet ist und die Wicklungszahl der Spule 15 gegeben (die elektrische Durchflutung wird daher in AW, Amperewicklungen, angegeben).

Jeder Teil im Magnetkreis weist einen magnetischen Widerstand R1,R2, R3, R4, R5, R6, R7 auf. Diese Tatsache ist in Figur 2 schematisch dargestellt. Der magnetische Widerstand des Eisenkerns und des Joches sind um einige Grössenordnungen geringer als der magnetische Widerstand R6, R7 der Luft im Luftspalt s. Der magnetische Fluss Φ im Kern und im Luftspalt ist abhängig von der elektrischen Durchflutung Θ und dem magnetischen Widerstand Rₜₒₜₐₗ des Magnetkreises. Bei einem grossen Luftspalt s ist der magnetische Fluss Φ daher klein im Vergleich zum magnetischen Fluss Φ bei geringem Luftspalt. Da bei grossem Luftspalt s die elektrische Durchflutung Θ für die Aufrechterhaltung des Magnetfeldes im Bereich des Luftspalts s "verbraucht" wird, ergibt das im Bereich des Kerns eine geringere elektrische Durchflutung Θ.

Aufgrund der grossen Unterschiede in Bezug auf den magnetischen Widerstand R von Luft und Eisen ist die Grösse der elektrischen Durchflutung Θ des Eisenkerns oder des Joches sehr deutlich abhängig von der Luftspaltweite. Bei kleinem Luftspalt s ist die elektrische Durchflutung Θ im Eisen gross, bei grossen Luftspalt gering. Die Durchflutung Θ im Kern ist entsprechend einem Spannungsabfall über einen Leiter pro Abschnitt abgreifbar. Der magnetische Widerstand R1, R2.. über die Abgrifflänge im Verhältnis zum gesamten magnetischen Widerstand Rₜₒₜₐₗ des Teils entspricht der elektrischen Durchflutung Θ des Abschnitts im Verhältnis zur gesamten elektrischen Durchflutung Θ des Teils. Entsprechend gross und klein ist auch der Abfall der elektrischen Durchflutung Θ über die Länge eines Sensors, bzw. zwischen den beiden Abgriffstellen des Sensors.

Es gilt: ${R}_{total} = R ⁢ 1 + R ⁢ 2 + … + R ⁢ 6 + R ⁢ 7 = {L}_{Eisen} / \left({μ}_{0}*{μ}_{r}*{A}_{Eisen}\right) + {L}_{Luft} / \left({μ}_{0}*{A}_{Luft}\right)$ $Φ = Θ / {R}_{total} = N * I / {R}_{total} \left(ähnlich ohmʹsches Gesetz\right)$ $Θ = Φ * {R}_{Reed} / {R}_{total} = N * I / {R}_{Reed} / {R}_{total}$ ${R}_{Reed} = magnetischer Widerstand im Eisen auf der Länge des Reedkontaktes \left(zB.R⁢2\right)$ $Φ = magnetischer Fluss$ $Θ = elektrische Durchflutung$

Die Fig. 3 zeigt die Durchflutung Θ im Eisen über die Länge des Reedkontaktes von 20 mm in Abhängigkeit des Luftspaltes. Bei einer Empfindlichkeit des Reedkontaktes von 30 AW schaltet der Reedkontakt ein, falls der Luftspalt kleiner als ca. 0.02 mm ist.

Als Sensoren werden (siehe Fig. 1) Reedschalter 23, Hallelemente 25 und Relais 27 vorgeschlagen. Diese können im Kern 17, am Kern, im Joch 19 oder am Joch 19 angeordnet sein. Die Nähe zum Magnetkreis ist notwendig, wenn dieser nicht über magnetisierbare Arme abgegriffen wird. Mit Armen aus magnetisierbarem Material kann indes der Sensor auch in Abstand zum Magnetkreis angeordnet sein. Er muss sich dann zwischen den Enden der Arme befinden.

Aufgrund der kleinen Abmessungen des Hallelements 25 ist die durch den Sensors allein abgetastete Differenz in der Durchflutung sehr gering. Ein Hallelement muss daher vorzugsweise, wie in Figur 1 dargestellt, über einen oder zwei Arme 29 aus magnetisierbarem Material einen grösseren Abschnitt des Kerns 17 abgreifen. Zwischen den Enden der Arme entsteht ein Magnetfeld entsprechend der Differenz der Durchflutung zwischen den beiden Abgriffstellen 31,33.

Der Reedkontakt kann in einem Loch 21 im Eisen oder an der Oberfläche des Eisens des Kerns 17 oder des Jochs 19 angeordnet sein. Ein magnetischer, elektrisch nicht leitender Kontakt über Ferrite zwischen dem Kern und den Leitern des Reedkontaktes ist nicht erforderlich.

Anstelle eines Reedkontaktes kann auch ein elektromechanisches Relais 27 (ohne Spule) verwendet werden. Mit einem u-förmigen Kern 37 , der dem Kern eine elektromagnetischen Antriebs des Relais entspricht, wird der Kern 17 des Elektromagneten 13 abgegriffen. Der abgegriffene Teil der elektrischen Durchflutung des Kerns 17 bewirkt einen Magnetkreis im Kern 37 des Relais 27. Dieser Relais-Magnetkreis ist sehr schwach, wenn der Luftspalt s beim Elektromagneten 13 gross ist. In diesem Fall fällt der Anker (39) unter Federkrafteinwirkung vom Kern ab. Der Relais-Magnetkreis ist hingegen genügend stark, um das Relais anzutreiben, wenn der Luftspalt klein ist. Dann wird der Anker 39 entgegen der Federkraft angezogen und das Relais geschaltet.

Das Relais 27 kann mehrere Kontaktpaare 41 haben. Es können Schliesser und Öffner vorliegen, die durch einen gemeinsamen Betätigungskamm 43 gleichzeitig betätigt werden. Das Relais kann ein zwangsgeführtes Sicherheitsrelais sein. Das Relais hat gegenüber dem Reedkontakt den Vorteil, dass es höhere Schaltlasten schalten kann und mehr Schaltbewegungen ausführen kann als der Reedkontakt. Ferner hat es den Vorteil, dass es Wechselkontakte, Schliesser und Öffner je nach Bedarf in beliebigen Kombinationen aufweisen kann, und so äusserst flexibel und zuverlässig ist. Gerade für Sicherheitsanwendungen ist das Relais besonders geeignet.

## Patentansprüche

1. Zuhalteeinrichtung (11)
mit einem Elektromagneten (13), welcher Elektromagnet einen Kern (17), eine Spule (15) und ein den Magnetkreis des Elektromagneten schliessendes und vom Kern (17) entfernbares Joch (19) aufweist,
und mit einem auf ein magnetisches Feld ansprechenden, elektrischen oder elektronischen Schaltelement (23,25,27) zur Überwachung des Magnetfeldes im Magnetkreis, **dadurch gekennzeichnet**
**daß**, bei der Zuhalteeinrichtung (11) das Schaltelement (23,25,27) den Kern (17) oder das Joch (19) an zwei in Längsrichtung des Magnetflusses voneinander beabstandeten Stellen (31,33) abgreift.

2. Zuhalteeinrichtung nach Anspruch 1, **dadurch gekennzeichnet, dass** das Schaltelement ein Reedschalter (23) ist, der in Längsrichtung zum Magnetkreis im oder am Kern (17) oder im oder am Joch (19) angeordnet ist.

3. Zuhalteeinrichtung nach Anspruch 1, **dadurch gekennzeichnet, dass** das Schaltelement ein Relais (27) ist, dessen Antrieb einen Magnetkreis mit uförmigem Kern (37) und einem den Magnetkreis schliessenden, beweglichen Anker (39) umfasst, und einen durch den Anker betätigten Betätigungskamm (43) aufweist, wobei der Kern (37) des Antriebs über eine Strecke parallel zum Kern (17) oder zum Joch (19) des Elektromagneten (13) geführt ist.

4. Zuhalteeinrichtung nach Anspruch 1, **dadurch gekennzeichnet, dass** das Schaltelement ein Hall-Sensor (25) ist.

5. Zuhalteeinrichtung nach einem der Ansprüche 1 bis 4, **dadurch gekennzeichnet, dass** das Schaltelement (23,25,27) zwischen zwei Armen (29) eines magnetisierbaren Materials angeordnet ist, die an voneinander beabstandeten Stellen (31,33) mit dem Kern (17) oder dem Joch (19) verbunden sind.

## Claims

1. Securing means (11) with an electromagnet (13), which electromagnet (13) has a core (17), a coil (15) and a yoke (19), which yoke (19) can be moved away from the core (17) and which closes the magnetic circuit of the electromagnet (13), and with an electrical or electronic switching device (23,25,27) which responds to a magnetic field for monitoring of the magnetic field in the magnetic circuit,
**characterized in that**
in the securing means (11) the switching device (23,25,27) taps the core (17) or the yoke (19) at two sites (31,33) which are spaced apart from one another in the lengthwise direction of the magnetic flux.

2. Securing means according to claim 1, **characterized in that** the switching device is a reed switch (23) which is located in the lengthwise direction to the magnetic circuit in or on the core (17) or in or on the yoke (19).

3. Securing means according to claim 1, **characterized in that** the switching device is a relay (27) with a drive which comprises a magnetic circuit with a u-shaped core (37) and a movable armature (39) which closes the magnetic circuit, and has an actuating comb (43) which is actuated by the armature, the core (37) of the drive being guided over a section parallel to the core (17) or yoke (19) of the electromagnet (13).

4. Securing means according to claim 1, **characterized in that** the switching device is a Hall sensor (25).

5. Securing means according to one of claims 1 to 4, **characterized in that** the switching device (23,25,27) is located between two arms (29) of a magnetizable material which are connected to the core (17) or the yoke (19) at sites (31,33) which are spaced apart from one another.

## Revendications

1. Dispositif de maintien en position fermée (11)
avec un électroaimant (13), lequel électroaimant présente un noyau (17), une bobine (15) et une culasse (19) qui ferme le circuit magnétique de l'électroaimant et qui peut être enlevée du noyau (17)
et avec un élément de commutation électrique ou électronique (23, 25, 27) qui réagit à un champ magnétique pour surveiller le champ magnétique dans le circuit magnétique,
**caractérisé en ce**
**que**, pour le dispositif de maintien en position fermée (11), l'élément de commutation (23, 25, 27) a prise sur le noyau (17) ou la culasse (19) à deux endroits (31, 33) espacés l'un de l'autre dans le sens longitudinal du flux magnétique.

2. Dispositif de maintien en position fermée selon la revendication 1, **caractérisé en ce que** l'élément de commutation est un commutateur Reed (23) qui est placé dans le sens longitudinal par rapport au circuit magnétique dans ou sur le noyau (17) ou dans ou sur la culasse (19).

3. Dispositif de maintien en position fermée selon la revendication 1, **caractérisé en ce que** l'élément de commutation est un relais (27) dont la commande comprend un circuit magnétique avec un noyau en forme d'U (37) et un induit mobile (39) qui ferme le circuit magnétique et une came d'actionnement (43) actionnée par l'induit, le noyau (37) de la commande étant guidé par un trajet parallèlement au noyau (17) ou à la culasse (19) de l'électroaimant (13).

4. Dispositif de maintien en position fermée selon la revendication 1, **caractérisé en ce que** l'élément de commutation est un capteur Hall (25).

5. Dispositif de maintien en position fermée selon l'une des revendications 1 à 4, **caractérisé en ce que** l'élément de commutation (23, 25, 27) est placé entre deux bras (29) d'un matériau magnétisable qui sont reliés à des endroits (31, 33) espacés l'un de l'autre au noyau (17) ou à la culasse (19).
